# FASCICULE DE BREVET EUROPEEN

(11) **EP 0 316 227 B1**
(45) Date de publication et mention de la délivrance du brevet: **26.08.1992**
(21) Numéro de dépôt: 88402794.7
(22) Date de dépôt: 07.11.1988
(51) Int. Cl.: G07F 9/06

(54) **Machine actionnée par l'introduction de pièces de monnaie**
Münzbetätigte Vorrichtung
Coin-actuated device

(30) Priorité: 09.11.1987 FR 8715479
(43) Date de publication de la demande: 17.05.1989
(73) Titulaire: SCHLUMBERGER INDUSTRIES, F-92120 Montrouge (FR)
(72) Inventeur: Holtzer, Dominique, F-25000 Besançon (FR)
(74) Mandataire: Hasenrader, Hubert

(56) Documents cités:
- EP-A- 0 044 754
- FR-A- 2 107 280
- FR-A- 2 587 134
- US-A- 2 580 752
- US-A- 3 851 942
- US-A- 4 372 479

## Description

La présente invention a pour objet une machine actionnée par l'introduction de pièces de monnaie et plus particulièrement un mode de réalisation d'un coffre de stockage de pièces pour une telle machine.

Il existe de nombreuses machines qui sont actionnées par l'introduction de pièces de monnaie. On peut citer des téléphones publics, des distributeurs de produits, des distributeurs de tickets, des machines de contrôle de stationnement payant etc... Ces machines doivent nécessairement comporter un réceptacle au coffre pour le stockage des pièces de monnaie introduites par les utilisateurs. On comprend par ailleurs que, lorsque ces machines sont installées sur la voie publique, elles sont particulièrement vulnérables aux actes de vandalisme et que des précautions particulières doivent être prises pour protéger le réceptacle de stockage des pièces.

Les machines de contrôle de stationnement payant, souvent appelées horodatrices, que l'on rencontre le plus souvent sont installées le long des voies publiques pour permettre d'une part aux automobilistes d'acquitter le montant de la taxe de stationnement requis et d'autre part aux préposés à la surveillance du stationnement de contrôler que les usagers des véhicules en stationnement ont effectivement réglé cette taxe.

En ce qui concerne le mode de paiement il existe trois types de machines : des machines dans lesquelles le paiement s'effectue à l'aide de cartes à mémoire ; des machines dans lesquelles le paiement se fait à l'aide de pièces de monnaie ; et enfin des machines mixtes qui autorisent les deux types de paiement. L'invention concerne bien sûr les deux derniers types de machines.

Dans le cas où le paiement est effectué à l'aide de pièces de monnaie il faut que la machine comporte un réceptacle pour le stockage des pièces de monnaie. D'une part ce réceptacle doit assurer une protection efficace contre le vandalisme, d'autre part il doit permettre une collecte aisée des pièces de monnaie. Selon la présente invention, le réceptacle de pièces de monnaie est du type décrit dans le brevet européen 44.754 délivré au nom de FLONIC. Le réceptacle reste à demeure dans le boitier de la machine de stationnement. Le fond du boitier constitue aussi au moins une partie du fond du réceptacle. Ce fond est muni d'un orifice de collecte qui est obturé par un obturateur coulissant. Pour procéder à la collecte il suffit de placer un conteneur du recueil de pièces en dessous de l'orifice et de manoeuvrer l'obturateur pour dégager l'orifice de collecte.

Cependant, il est nécessaire de pouvoir avoir accès dans certaines conditions à l'intérieur du réceptacle de pièces. Pour ce faire, on prévoit qu'une partie des cloisons du réceptacle soit amovibles. Il se pose alors le problème de la protection de ce réceptacle contre le vandalisme. Sur une telle machine il existe deux types principaux d'interventions. Des interventions de maintenance, et des interventions pour la collecte des pièces. Pour la maintenance, le préposé ouvre la porte frontale du boitier à l'aide d'une clé et effectue dans le boitier les opérations requises. Pour la collecte il n'est pas nécessaire d'avoir accès à l'intérieur du boitier, il suffit de disposer d'un moyen externe au boitier pour manoeuvrer l'obturateur de collecte. Pour des raisons de sécurité, on comprend qu'il est très préférable qu'il soit difficile, sinon impossible, de démonter les cloisons amovibles du réceptacle depuis l'intérieur du boîtier. Plus précisément, il est intéressant de prévoir que les cloisons amovibles du réceptacle ne puissent être démontées que lorsque l'obturateur de collecte est en position ouverte. Ainsi seul le préposé qui détient à la fois les moyens de collecte pour déplacer l'obturateur et la clé d'accès au boîtier de la machine de stationnement peut accéder à l'intérieur du réceptacle, cette possibilité n'existant pas pour les préposés à la simple maintenance. Le document EP-A-0 044 754 permet d'obtenir ce résultat. Cependant, le verrouillage de la cloison amovible est obtenu par l'action directe de l'obturateur sur une pièce amovible qui est fondionnellement liée à la cloison amovible. Cela limite donc l'utilisation du dispositif de verrouillage qui y est décrit à des configurations particulières de la cloison amovible et de l'obturateur.

Un objet de l'invention est de fournir une machine de stationnement du type ci-dessus mais comportant un dispositif de verrouillage adaptable à toutes les configurations relatives de l'obturateur et de la cloison amovible.

Pour atteindre ce but, la machine actionnée par l'introduction de pièces de monnaie comprend un boîtier muni d'un fond et dans ledit boîtier un réceptacle pour recueillir les pièces de monnaie introduites dans la machine, ledit réceptacle comportant un fond dont au moins une partie est commune avec le fond dudit boîtier, ladite partie commune comportant un orifice de collecte débouchant à l'extérieur dudit boîtier et au moins une première cloison amovible séparant l'intérieur dudit réceptacle du reste de l'intérieur du boîtier et non perpendiculaire à la direction de déplacement d'un obturateur de la machine, mobile en translation rectiligne entre une première position dans laquelle il obture ledit orifice et une deuxième position dans laquelle ledit orifice est dégagé, et dans ledit réceptacle, un organe amovible, distinct dudit obturateur, possédant un premier état correspondant à une position donnée dans lequel une première partie dudit organe verrouille ladite cloison amovible en pénétrant dans celle-ci et un deuxième état dans lequel ledit organe ne verrouille pas ladite cloison, ledit obturateur immobilisant ledit organe dans son premier état lorsqu'il est lui-même dans sa première position et se caractérise en ce que l'organe distinct dudit obturateur est mobile, en ce que le deuxième état de l'organe correspond à une deuxième position de celui-ci et en ce que le passage de l'obturateur de sa deuxième position à sa première position provoque le déplacement dudit organe de sa deuxième position à sa première position en coopérant avec ledit obturateur par une deuxième partie dudit organe distinct formant butée.

On comprend qu'ainsi, bien que la cloison amovible soit non perpendiculaire à la direction de déplacement de l'obturateur et de préférence sensiblement parallèle à cette direction, celle-ci est efficacement verrouillée lorsque l'obturateur est en position fermée, grâce à la présence de l'organe mobile qui est actionné par le déplacement de l'obturateur.

D'autres caractéristiques et avantages de l'invention apparaîtront plus clairement à la lecture de la description qui suit d'un mode préféré de réalisation de l'invention donné à titre d'exemple non limitatif. La description se réfère au dessin annexé sur lequel :
La figure 1 est une vue en perspective du boîtier d'une machine de contrôle de stationnement payant comportant un réceptacle pour pièces de monnaie conforme à l'invention ;
La figure 2 est une vue en coupe verticale d'un réceptacle muni du système de verrouillage selon l'invention ; et
Les figures 3a et 3b montrent la chaine cinématique de verrouillage des cloisons du réceptacle pour pièces de monnaie respectivement en position déverrouillée (3a) et en position verrouillée (3b).

La figure 1 montre, sous une forme simplifiée une machine de contrôle de stationnement payant comportant un réceptacle de recueil des pièces de monnaie conforme à l'invention. La machine comporte un boitier 10 de forme générale parallélépipède rectangle monté sur un pied 12. Le boitier 10 comporte un fond 14, une paroi supérieure 16, deux parois latérales 18 et 20 et une paroi arrière 22. La paroi avant est constituée en partie par une porte 24 fermée par une serrure 26. Sur la figure 1, la porte 24 a été représentée en pointillés pour permettre de mieux voir l'intérieur du boitier 10.

Le boitier comporte intérieurement un certain nombre d'organes qui ne font pas partie de l'invention et qui n'ont donc pas été représentés sur la figure 1. On peut citer un sélecteur de pièces de monnaie, un système de pré-encaissement de pièces de monnaie et de "retour de pièces", une bobine de papier pour l'impression de tickets, une imprimante, par exemple une imprimante thermique, et des circuits électroniques pour commander ces différents organes.

Sur la figure 1 on a représenté un réceptacle 30 de stockage de pièces de monnaie après que celles-ci soient passées à travers le sélecteur de pièces et le dispositif de pré-encaissement. Selon le mode de réalisation représenté sur la figure 1, le réceptacle 30 a une forme générale parallélépipède rectangle. La paroi inférieure et la paroi arrière du réceptacle 30 sont constituées respectivement par une partie du fond 14, et une partie de la paroi arrière 22 du boitier 10. De même une de ses parois latérales est formée par une partie de la paroi latérale 20 du boitier 10. Les autres parois du réceptacle 30, qui séparent celui-ci du reste de l'intérieur du boitier 10, sont propres au réceptacle. Elles comprennent une paroi avant 32 solidaire du fond 14 et de la paroi latérale 20 du boitier, et une paroi supérieure et une deuxième paroi latérale formées respectivement par des cloisons amovibles 34 et 36. La cloison supérieure 34 est munie d'une ouverture 38 pour l'introduction des pièces de monnaie dans le réceptacle, et la cloison 36 est sensiblement parallèle à la direction de déplacement de l'obturateur 42.

Le fond 24 du boitier 10, dans sa partie, qui forme également le fond du réceptacle 30 est muni d'un orifice 40 représenté schématiquement sur la figure 1.

L'orifice 40 peut être obturé par un obturateur 42 manoeuvrable en translation rectiligne selon la direction de la flèche F. L'obturateur 42 est également muni d'un orifice 44 ayant les mêmes dimensions que l'orifice 40. Dans la position représentée sur la figure 1, l'obturateur 42 est entièrement repoussé vers l'arrière de la machine. Les deux orifices 40 et 44 ne se superposent pas du tout. L'orifice 40 est donc obturé. Si l'obturateur 42 est tiré vers l'avant, les deux orifices 40 et 44 sont superposés et il est donc possible de procéder à la collecte des pièces contenues dans le réceptacle 30.

La figure 1 montre, sous une forme simplifiée que, dans le réceptacle 30, un organe 50 monté à pivotement sur le fond du réceptacle 30 peut être commandé en déplacement par l'obturateur 42, de telle manière qu'il verrouille sur le fond 14 du boitier 10 la cloison 36. A son tour, la cloison latérale 36 verrouille la cloison supérieure 34. Ainsi lorsque l'obturateur 42 est dans sa position où il ferme l'orifice 40 du fond du boitier, les cloisons 34 et 36 sont verrouillées sur les parois du boitier 10. Au contraire, lorsque l'obturateur est dans la position où il dégage l'orifice 40, les cloisons amovibles 34 et 36 ne sont plus verrouillées.

En se référant maintenant aux figures 2, 3a et 3b on va décrire plus en détails un mode préféré de réalisation du réceptacle 30.

La figure 2 montre plus en détails la structure du réceptacle 30. La paroi inférieure 14 du boitier dans la zone de l'orifice 40 est surmontée par une contre plaque 60 fixée sur le fond 14 par deux réglettes parallèles 62 et 64. L'obturateur 42 peut coulisser entre le fond 14 et la contre plaque 60 en étant guidé latéralement par les réglettes 62 et 64. La contre plaque 60 est percée d'un orifice 66 qui se superpose exactement à l'orifice 40. A l'intérieur du réceptacle 30 on trouve une trémie 68 dans laquelle sont effectivement stockées les pièces de monnaie, les cloisons du réceptacle ne servant que de protection mécanique contre les tentatives d'effraction. L'extrémité inférieure 68a de la trémie 68 est maintenue en regard de l'orifice 66 de la contre plaque par une collerette 70 ménagée sur la contre plaque. Une nervure 72 de hauteur réduite est soudée sur le fond 14 parallèlement à la cloison 36 de telle manière que la partie inférieure 36a de la cloison soit plaquée contre la nervure 72, cette dernière étant disposée à l'intérieur du réceptacle 30.

L'organe de verrouillage 50 est monté à pivotement autour d'un axe 80 solidaire du fond 14 du boitier. L'organe 50 comprend une partie formant levier 82. Sur un des bords du levier on trouve deux becs 84 et 86, disposés dans le plan du levier. Un talon 88 fait saillie hors de l'autre bord du levier. Le talon 88 est disposé dans le plan de l'obturateur 42. Le talon 88 est destiné à coopérer avec le bord arrière 90 de l'obturateur 42 et avec son bord latéral 92. En outre, la partie inférieure 36a de la cloison amovible 36 et la nervure 72 sont munies de deux fentes respectivement 94, 96, et 98, 100. Lorsque la cloison 36 est en position verrouillée les fentes 94, 98 et 96, 100 coïncident respectivement.

Lorsque l'obturateur 42 est en position fermée (figure 3b) les becs 84 et 86 de l'organe 50 pénètrent respectivement dans les ensembles de fentes 94, 98 et 96, 100, et le talon 88 de l'organe 50 est en butée contre le bord latéral 92 de l'obturateur. Dans cette position la cloison 36 est donc verrouillée sur le fond du boitier puisque les becs 84 et 86 de l'organe pivotant 50 pénètrent dans les fentes 94 et 96 et que le talon 88 est en butée contre l'obturateur 42. Bien sûr dans cette position il n'y a aucun recouvrement entre les orifices 40 et 44.

Lorsque l'obturateur 42 est en position ouverte (figure 3a) le talon 88 de l'organe 50 peut venir en appui sur le bord arrière 90 de l'obturateur. Dans cette position les becs 84 et 86 ne pénètrent pas dans les fentes 94 et 96. La cloison 36 est donc libre. Dans cette position les orifices 40 et 44 sont superposés.

La figure 2 montre mieux comment est complété le verrouillage de la cloison 36 déjà réalisé partiellement par l'organe 50 et comment le verrouillage de la cloison 36 assure aussi le verrouillage de la cloison supérieure 34.

Le bord arrière de la cloison 36 est engagé entre deux éléments de cornière 102 et 104 solidaires de la cloison postérieure 22 du boitier. Lorsque les becs 84 et 86 pénètrent dans les fentes 94 et 96, la cloison 36 est donc totalement immobilisée. Le bord supérieur 36a de la cloison 36 est recourbé. Le bord 34a de la cloison 34 est engagé dans une glissière 106 solidaire de la cloison 20 du boitier, et la cloison 34 repose en partie sur un élément de cornière 108 solidaire de la cloison arrière 22 du boitier. Par ailleurs le bord supérieur 36a de la cloison 36 est disposé au dessus du bord 34b de la cloison 34. Ainsi, lorsque la cloison 36 est verrouillée sur le boitier par l'organe 50 la cloison 34 est également verrouillée sur le boitier.

Lorsque l'obturateur 42 est dans la position représentée sur la figure 3a, position correspondant à la collecte des pièces de monnaie contenues dans le réceptacle 30, l'organe 50 peut être librement amené dans la position qu'il occupe sur cette même figure. Comme on l'a déjà expliqué, la cloison 36 peut alors être enlevée en la soulevant vers le haut et la cloison 34 peut également être enlevée. Il est alors possible d'accéder aisément à l'intérieur du réceptacle 30 pour effectuer les interventions nécessaires et notamment accéder au mécanisme d'une serrure disposé dans le réceptacle. Cette serrure sert à verrouiller l'obturateur dans sa position fermée.

Pour refermer le réceptacle 30 il suffit de remettre en place les cloisons 36 et 34. Lorsque l'obturateur 42 est ramené dans sa position fermée, le bord 90 puis le bord 92 de l'obturateur provoquent le pivotement de l'organe 50 dont les becs 84 et 86 pénêtrent dans les ensembles de fentes 94, 98 et 96, 100. A la fin de la course de l'obturateur 42, le talon 88 est en butée contre le bord 92 de l'obturateur.

De plus, comme le montrent les figures 2 et 3a, 3b, la liaison mécanique entre le pied 12 et le boitier 10 est réalisé par des ensembles, goujons-écrous tels que l'ensemble 110. L'écrou 110 se trouve à l'interieur du boitier 10 mais à l'extérieur du réceptacle 30. Il serait donc possible, après avoir ouvert la porte 20, de dévisser les écrous 110 pour désolidariser le boitier de son pied. Pour éviter une telle tentative de vandalisme, le bec 84 a une longueur suffisante pour que, lorsque l'organe 50 est en position de verrouillage, le bec 84 recouvre la tête du goujon 110. Ainsi, même lorsque la porte frontale est ouverte, il n'est pas possible de dévisser l'écrou protégé par le bec 84.

En outre, du fait que les becs 84 et 86 traversent d'abord les fentes 98 et 100 ménagées dans la nervure 72 qui est très proche du bas de la cloison 36 comportant les fentes 94 et 96 il est pratiquement impossible d'arracher l'organe 50 pour enlever la cloison 36.

Il est également important de souligner que le bas de la cloison 36 est verrouillée par l'organe 50 en deux points formés par les becs 84 et 86. Ces deux points sont régulièrement répartis sur la longueur de la cloison 36. L'ancrage de la cloison 36 sur le fond 14 du boitier est donc très efficace.

Il va de soi que les cloisons amovibles 34 et 36 pourraient être constituées d'une autre manière, par exemple formées par une seule et même pièce, la séparation en deux ayant simplement pour but de faciliter l'opération d'accés à l'intérieur du réceptacle. De même la cloison 34 aurait pu être fixe et solidaire du boitier, seule la cloison latérale 36 étant amovible. Selon encore un autre mode de réalisation, il est possible de prévoir que la cloison 36 soit fixe et solidaire du boitier, seule la cloison supérieure 34 étant amovible. Dans ce cas la cloison supérieure 34 est munie de deux pattes verticales à l'extrémité desquelles sont ménagées les deux fentes dans lesquelles pénètrent les deux becs 84 et 86 de l'organe de verrouillage lorsque celui-ci est dans la position convenable.

Il va de soi que l'organe mobile de renvoi 50 pourrait ne pas être pivotant. Cela pourrait être une pièce mobile guidée en translation selon une direction perpendiculaire à la cloison amovible. Dans ce cas l'obturateur comporte une rampe qui convertit le déplacement de l'obturateur en un déplacement de l'organe de renvoi pour verrouiller la cloison amovible.

De même on ne sortirait pas de l'invention si la cloison amovible n'était pas parallèle à la direction de déplacement de l'obturateur mais inclinée par rapport à celle-ci. On comprend cependant que la forme générale parallèlépipédique du réceptacle est très fonctionnelle.

Enfin il va de soi que la machine munie du réceptacle selon l'invention n'est pas nécessairement une borne de stationnement. Comme on l'a déjà indiqué il peut s'agir de toutes machines actionnées par l'introduction de pièces de monnaie.
On n'a pas décrit la façon dont l'obturateur 42 peut être déplacé. De préférence l'obturateur est déplacé à l'aide de la tête de l'appareil de collecte des pièces de monnaie comme cela est expliqué en détails dans le brevet européen déjà cité.

## Revendications

1. Machine actionnée par l'introduction de pièces de monnaie, comprenant un boîtier (10) muni d'un fond (14) et dans ledit boîtier un réceptacle (30) pour recueillir les pièces de monnaie introduites dans la machine, ledit réceptacle comportant un fond dont au moins une partie est commune avec le fond dudit boîtier, ladite partie commune comportant un orifice de collecte (40) débouchant à l'extérieur dudit boîtier et au moins une première cloison amovible (36) séparant l'intérieur dudit réceptacle du reste de l'intérieur du boîtier et non perpendiculaire à la direction de déplacement d'un obturateur (42) de la machine, mobile en translation rectiligne entre une première position dans laquelle il obture ledit orifice (40) et une deuxième position dans laquelle ledit orifice est dégagé, et dans ledit réceptacle, un organe amovible (50), distinct dudit obturateur, possédant un premier état correspondant à une position donnée dans lequel une première partie dudit organe (84) verrouille ledite cloison amovible en pénétrant dans celle-ci et un deuxième état dans lequel ledit organe ne verrouille pas ladite cloison, ledit obturateur (42) immobilisant ledit organe dans son premier état lorsqu'il est lui-même dans sa première position, caractérisée en ce que l'organe (50) distinct dudit obturateur (42) est mobile, en ce que le deuxième état de l'organe correspond à une deuxième position de celui-ci et en ce que le passage de l'obturateur de sa deuxième position à sa première position provoque le déplacement dudit organe de sa deuxième position à se première position en coopérant avec ledit obturateur par une deuxième partie (88) dudit organe distinct forment butée.

2. Machine selon la revendication 1, caractérisée en ce que ladite cloison amovible forme une paroi verticale dudit réceptacle

3. Machine selon la revendication 2, caractérisée en ce que ledit organe mobile (23) est monté pivotant autour d'un axe (80) solidaire du boîtier (14).

4. Machine selon l'une quelconque des revendications 2 et 3, caractérisée en ce qu'elle comprend une deuxième cloison amovible (34), ladite première cloison (36) comportant des moyens (36a) pour immobiliser au moins partiellement ledit deuxième cloison lorsque ladite première cloison est verrouillée par ledit organe pivotant (50).

5. Machine selon l'une quelconque des revendications 2 à 4, comprenant en outre un pied (12), ledit boîtier (10) étant rendu solidaire dudit pied par au moins un élément de fixation démontable (110) débouchant à l'extérieur dudit réceptacle (30), caractérisé en ce que ladite première partie (84) de l'organe mobile (50) rend indémontable ledit élément de fixation lorsque ledit organe mobile est dans sa première position.

## Claims

1. Machine operated by the introduction of coins, comprising a housing (10) provided with a bottom (14) and in said housing a receptacle (30) for collecting the coins introduced into the machine, said receptacle comprising a bottom at least a portion of which is shared with the bottom of said housing, said shared portion comprising a collecting orifice (40) opening out on the outside of said housing and at least a first removable partition (36) separating the interior of said receptacle from the remainder of the interior of the housing and not perpendicular to the direction of displacement of a shutter (42) of the machine, movable in rectilinear translation between a first position in which it blocks said orifice (40) and a second position in which said orifice is released, and in said receptacle a removable member (50) separate from said shutter and having a first state corresponding to a given position in which a first portion of said member (84) locks said removable partition by penetrating the latter and a second state in which said member does not lock said partition, said shutter (42) immobilising said member in its first state when it is itself in its first position, characterised in that the member (50) separate from said shutter (42) is movable, in that the second state of the member corresponds to a second position thereof and in that passage of the shutter from its second position to its first position causes displacement of said member from its second position to its first position by cooperating with said shutter via a second portion (88) of said separate member forming a stop.

2. Machine according to claim 1, characterised in that said removable partition forms a vertical wall of said receptacle.

3. Machine according to claim 2, characterised in that said movable member (23) is mounted pivotably about a shaft (80) rigidly connected to the housing (14).

4. Machine according to either of claims 2 and 3, characterised in that it comprises a second removable partition (34), said first partition (36) comprising means (36a) for immobilising said second partition at least partially when said first partition is locked by said pivotable member (50).

5. Machine according to any of claims 2 to 4, further comprising a leg (12), said housing (10) being rigidly connected to said leg by means of at least one dismountable fixing element (110) opening out on the outside of said receptacle (30), characterised in that said first portion (84) of the movable member (50) makes said fixing element undismountable when said movable member is in its first position.

## Patentansprüche

1. Münzbetätigter Automat, bestehend aus einem Gehäuse (10) mit einem Boden (14) und einer in dem besagten Gehäuse befindlichen Kassette (30) zur Aufnahme der in den Automaten gesteckten Münzen, wobei die besagte Kassette einen Boden aufweist, von dem mindestens ein Teil auch der Boden des genannten Gehäuses ist und der gemeinsame Teil eine Entnahmeöffnung (40), die aus dem Gehäuse hinausführt, und mindestens eine erste herausnehmbare Wand (36) aufweist, die das Innere der besagten Kassette vom übrigen Gehäuseinnenraum trennt und nicht senkrecht zur Richtung steht, in der ein Automatenverschluß (42) bewegt wird, der geradlinig zwischen einer ersten Position, in der er die besagte Öffnung (40) verschließt, und einer zweiten Position, in der die besagte Öffnung freiliegt, hin- und hergeschoben werden kann; in dieser Kassette befindet sich eine bewegliche Vorrichtung (50), die nicht der besagte Verschluß ist und einen ersten Zustand aufweist, der einer bestimmten Position entspricht, in der ein erstes Stück (84) dieser Vorrichtung die besagte herausnehmbare Wand verriegelt, indem es durch sie hindurchreicht, sowie einen zweiten Zustand aufweist, in dem die besagte Vorrichtung die genannte Wand nicht verriegelt und der besagte Verschluß (42) diese Vorrichtung in ihrem ersten Zustand hält, wenn er selbst in seiner ersten Position ist, dadurch gekennzeichnet, daß die Vorrichtung (50), die nicht der besagte Verschluß (42) ist, beweglich ist, daß der zweite Zustand der Vorrichtung einer zweiten Position desselben entspricht, und dadurch, daß der Übergang des Verschlusses aus seiner zweiten in seine erste Position die Verschiebung der genannten Vorrichtung aus ihrer zweiten in ihre erste Position bewirkt, wobei die besagte Vorrichtung, die nicht der Verschluß ist, über ein zweites Stück (88) verfügt, das einen Anschlag bildet und mit dem besagten Verschluß zusammenwirkt.

2. Automat gemäß Anspruch 1, dadurch gekennzeichnet, daß die besagte herausnehmbare Wand eine senkrechte Wand der genannten Kassette bildet.

3. Automat gemäß Anspruch 2, dadurch gekennzeichnet, daß die genannte bewegliche Vorrichtung (23) schwenkbar um einen Bolzen (80) montiert ist, der fest mit dem Gehäuse (14) verbunden ist.

4. Automat gemäß einem der Ansprüche 2 und 3, dadurch gekennzeichnet, daß er eine zweite herausnehmbare Wand (34) aufweist, wobei die erste Wand (36) über eine Vorrichtung (36a) verfügt, um diese zweite Wand zumindest teilweise festzuhalten, wenn die erste Wand durch die besagte schwenkbare Vorrichtung (50) verriegelt wird.

5. Automat gemäß einem der Ansprüche 2 bis 4, dadurch gekennzeichnet, daß er außerdem über einen Fuß (12) verfügt, wobei das besagte Gehäuse (10) fest mit diesem Fuß mit Hilfe mindestens eines abnehmbaren Befestigungselements (110) verbunden ist, das außerhalb der genannten Kassette (30) liegt, dadurch gekennzeichnet, daß das besagte erste Stück (84) der beweglichen Vorrichtung (50) die Lösung des besagten Befestigungselements verhindert, wenn die besagte bewegliche Vorrichtung sich in ihrer ersten Position befindet.
